# EUROPÄISCHE PATENTSCHRIFT

(11) **EP 1 383 212 B1**
(45) Veröffentlichungstag und Bekanntmachung des Hinweises auf die Patenterteilung: **05.10.2005**
(21) Anmeldenummer: 03015348.0
(22) Anmeldetag: 08.07.2003
(51) Int. Cl.: H01R 43/048

(54) **Verfahren und Vorrichtung zur Qualitätssicherung von Crimpverbindungen**
Apparatus and method for quality assurance of crimp connections
Appareil et procédé pour l'assurance de la qualité de connexions de sertissage

(30) Priorität: 17.07.2002 DE 10232470
(43) Veröffentlichungstag der Anmeldung: 21.01.2004
(73) Patentinhaber: Schäfer Werkzeug- und Sondermaschinenbau GmbH, 76669 Bad Schönborn (DE)
(72) Erfinder: Anton, Erhard, 76359 Marxell (DE)
(74) Vertreter: Moldenhauer, Herbert

(56) Entgegenhaltungen:
- EP-A- 0 397 434
- EP-A- 0 419 129
- EP-A- 0 622 873
- DE-A- 4 038 653
- GB-A- 2 275 881
- US-A- 6 067 828

## Beschreibung

### Technisches Gebiet

Die Erfindung betrifft eine Vorrichtung zur Qualitätssicherung von Crimpverbindungen an Crimpvorrichtungen , mit einem über ein Antriebspleuel hin- und herversetzbaren, beweglichen Gesenkteil und einem feststehenden Gesenkteil und mit einer Einrichtung zur Presshöhenverstellung, wobei der Antriebspleuel mit einem daran in seiner Längsrichtung verschiebbaren Gesenkteil und mit einem Verstellantrieb zur Feineinstellung der Presshöhe (H) versehen ist, wobei der Verstellantrieb über eine vergleichende Soll-/Ist-Regelung gesteuert ist und für die Soll-/Ist-Regelung ein Komparator vorgesehen ist, in dem der Soll-Wert (X) aus der Bedieneinheit oder dem Crimpkraftverlauf während des Crimpprozesses gespeichert ist und wobei ein Ist-Wertermittler vorgesehen ist.

### Stand der Technik

Bei der serienmäßigen Herstellung von Crimpverbindungen kommt der Qualitätssicherung eine hohe Bedeutung zu. Die elektrische Leitung muss vom elektrischen Anschluss dicht umfasst werden um eine gute Stromübertragung sicherzustellen und auch um Hohlräume zu verhindern, die zu Korrodierungen führen können. Die Schließhöhe des Werkzeuges in Relation zur Dicke der elektrischen Leitung ist hierbei besonders wichtig. Ist die Schließhöhe zu hoch, so kann die Verbindung eine zu niedrige Zugfestigkeit haben. Ist die Schließhöhe zu niedrig, so kann es zu einem Abbrechen der Litzen kommen und auch in diesem Fall zu einer zu geringen Zugfestigkeit. Die Einstellung der richtigen Crimphöhe ist deshalb ein wichtiges Thema bei Crimpvorrichtungen.

In der DE 43 37 796 A1 ist ein Verfahren zum Überwachen der Qualität von Crimpverbindungen angegeben, bei dem die zeitlichen Kraftverläufe einer Mehrzahl von Referenzmessungen als Messkurven erfasst werden und eine gemittelte Messkurve gebildet wird, an welche eine obere und eine untere beabstandete Kurve angelegt werden, so dass daraus ein Toleranzband entsteht. Bei einem zu überwachenden Crimpvorgang wird geprüft, ob die aus diesem Crimpvorgang ermittelte Messkurve völlig innerhalb der Fläche des Toleranzbandes liegt. Fehlerhafte Crimpvorgänge können hierdurch ermittelt werden.

In der DE 198 43 156 A1 wird ein Verfahren behandelt, bei dem Messdaten, die aus einer bei dem Crimpvorgang gemessenen Kraft-Weg-Kennlinie erhalten werden, mit gespeicherten Soll-Daten verglichen werden. Bei einer Abweichung der Kraft-Weg-Kennlinie von der Soll-Linie erfolgt eine Fehleranzeige. Bei diesem Verfahren wird für jedes Werkzeug während des Crimpens die Kraft-Weg-Kennlinie der Werkzeugteile aufgenommen und als Soll-Kennlinie der Crimpvorrichtung gespeichert. Bei einem erneuten Einsatz dieses Werkzeuges wird ein erster Crimpvorgang ausgeführt und dabei kann sofort festgestellt werden, ob dieser Crimpvorgang mit den Soll-Daten übereinstimmt oder nicht. Hierzu wird die Kraft-Weg-Kurve herangezogen.

Aus der DE 691 24 421 T2 ist letztlich ein Verfahren oder eine Vorrichtung für die Einstellung der Crimphöhe bekannt geworden, bei dem in Abhängigkeit von der Crimpkraft ein automatisches Einstellen der Crimphöhe erfolgt. Die während eines Crimpvorganges auftretende Crimpkraft wird mit optimalen Werten verglichen und bei Abweichungen davon, erfolgt eine Crimphöhen-Feineinstellung.

Alle genannten Verfahren beziehen sich auf einzelne Crimpvorgänge und deren Qualitätssicherung. Bei einem fehlerhaften Crimpvorgang wird das betroffene Teil als fehlerhaft angezeigt und ausgeschieden. Unberücksichtigt bleiben Langzeitvorgänge, bei welchen insgesamt eine Verschlechterung der Qualität eintreten kann ohne dass dies bei einzelnen Crimpvorgängen erkannt wird. Dieses ist beispielsweise der Fall, wenn die Crimpvorrichtung nach einem Stillstand wieder in Betrieb genommen wird.

Eine Vorrichtung der eingangs genannten Art ist aus der EP 0 419 129 A1 bekannt. Der Istwertwertermittler ist dabei am Maschinengestell angeordnet, um dessen betriebsbedingte Verformungen zu erfassen und zur Nachjustierung des Crimpwerkzeuges zu verwenden. Dies gelingt noch nicht in wünschenswerter Weise.

### Darstellung der Erfindung

Der Erfindung liegt deshalb die Aufgabe zu Grunde, eine Vorrichtung zur Qualitätssicherung von Crimpverbindungen zu schaffen, mit der auch Langzeitvorgänge sicher erfasst werden können.

Die Lösung der gestellten Aufgabe erfolgt erfindungsgemäß mit den Merkmalen von Patentanspruch 1. Die Unteransprüche stellen vorteilhafte Weiterbildungen des Erfindungsgedankens dar.

Bei der erfindungsgemäßen Vorrichtung ist es vorgesehen, dass der Ist-Wert der Regelung über einen am Verstellantrieb angebrachten Ist-Wertermittler abgegriffen ist.

Ausgehend von einem ermittelten Soll-Maß der Crimpkraft und/oder Crimphöhe für ein bestimmtes Werkzeug, wird während der Crimpvorgänge der Ist-Wert der Crimpkraft und/oder Crimphöhe ständig innerhalb von vorgegebenen oberen und/oder unteren Toleranzmassen der Crimpkraft und/oder Crimphöhe gemessen und, nach Erreichen eines Korrekturmesswertes durch mehrere gemessene Ist-Werte, eine korrigierte Neueinstellung der Crimphöhe durchgeführt. Bei der Inbetriebnahme einer Crimpvorrichtung ist bei Beginn der Produktionsaufnahme die Maschinentemperatur annähernd konstant. Mit der Zeit erwärmt sich jedoch die Vorrichtung und es erfolgt eine Ausdehnung des Maschinenkörpers, was eine Vergrößerung der Crimphöhe und gleichzeitig eine Verringerung der Crimpkraft zur Folge hat. Dieses führt mit der Zeit dazu, dass eine Abweichung vom Soll-Wert der Crimphöhe eintritt. Sobald diese Abweichung ein errechnetes Korrekturmaß erreicht, welches noch deutlich innerhalb des oberen Toleranzmaße der Crimphöhe beziehungsweise unteren Toleranzgrenze der Crimpkraft liegt, erfolgt eine korrigierte Neueinstellung der Crimphöhe. Dieses wird durch entsprechende Einrichtungen an der Crimpvorrichtung durchgeführt.

Als Korrekturmesswert wird ein Korrekturmaß vorgegeben, welches bevorzugt etwa der Hälfte eines Toleranzmaßes beträgt. Dieser Korrekturmesswert ist gleichzeitig der Mittelwert der gemessenen Ist-Werte der einzelnen Crimpvorgänge.

Während der Erwärmungsphase der Crimpvorrichtung finden in der Regel mehrere korrigierte Neueinstellungen der Crimphöhe statt. Dieses wird solange durchgeführt bis die Crimpvorrichtung ihre Temperaturstabilität erreicht hat und der Soll-Wert der Crimphöhe in einem vorgegebenen minimalen Bereich eingehalten wird.

Die Vorrichtung ist mit einem über einen Antriebspleuel hin- und herversetzten beweglichen Gesenkteil und einem feststehenden Gesenkteil mit einer Einrichtung zur Presshöheneinstellung versehen. Sie zeichnet sich dadurch aus, dass der Antriebspleuel mit einem daran in seiner Längsrichtung verschiebbaren Gesenkteil und mit einem die Verschiebung bewirkenden Verstellantrieb zur Feineinstellung der Presshöhe versehen ist, wobei der Verstellantrieb über eine vergleichende Soll-lst-Regelung gesteuert wird.

Der Ist-Wert der Regelung wird über einen am Verstellantrieb angebrachten Ist-Wertermittler abgegriffen. Der Soll-Wert kann an der Bedieneinheit der Vorrichtung eingestellt werden oder aber auch von einer errechneten Referenzgröße von der Crimpkraftmessung vorgegeben werden. Der Soll-Wert der Regelung wird dann über den Kraftverlauf während der Crimpprozesses ermittelt.

Für die Soll-Ist-Regelung ist ein Komparator vorgesehen, in dem der Soll-Wert aus Bedieneinheit oder dem Crimpkraftverlauf während des Crimpprozesses gespeichert wird.

In günstiger Weise besteht der Verstellantrieb aus einem Schrittmotor und einem Getriebe. Das Verstellglied selbst ist ein senkrecht zur Bewegungsrichtung des Antriebspleuels in eine darin befindliche Bohrung eingesetzter Exzenterbolzen. Die Drehachse des Exzenterbolzen ist mit dem Ist-Wertermittler verbunden, welcher den Positionswert des Exzenterbolzens an den Komparator übermittelt. Die Verstellgenauigkeit des Exzenterbolzens beträgt 0,002 mm.

Der Ist-Wert des Crimpkraftverlaufs wird während des gesamten Crimpprozesses gemessen und mit dem in dem Komparator vorgegebenen Soll-Wert des Crimpkraftverlaufs verglichen. Bei Abweichungen zwischen dem Ist- und dem Soll-Wert erfolgt eine Korrektur des Crimpkraftverlaufs zum Soll-Wert, indem die Presshöhe verändert wird.

### Kurzbeschreibung der Zeichnung

Anhand eines in der Zeichnung dargestellten Ausführungsbeispiels wird die Erfindung nachstehend näher erläutert.

Es zeigt:
- Figur 1: schematisch den Produktionsablauf mit einer Regelung durch die Presshöhen-Feineinstellung und
- Figur 2: die Vorrichtung mit einer Einrichtung zur Feineinstellung der Presshöhe.

### Ausführung der Erfindung

In der Figur 1 ist das Verfahren schematisch dargestellt, wie es bei der Verwendung der Vorrichtung zur Anwendung gelangt. Mit X ist das Soll-Maß der Crimphöhe H bezeichnet. Auf der Zeitachse Z ist dieses eine gerade Linie. Mit X1 ist das untere Toleranzmaß der Crimphöhe H und mit X2 das obere Toleranzmaß der Crimphöhe H bezeichnet. Die innerhalb dieser Toleranzmaße X1 beziehungsweise X2 hergestellten Crimpverbindungen sind qualitativ nicht zu beanstanden. Der Produktionsablauf ist in die Phasen 1 bis 6 unterteilt. In der Phase 1 nach Inbetriebnahme der Crimpvorrichtung ist die Vorrichtungstemperatur annähernd konstant. Die Ist-Werte der Crimphöhe H sind hier nicht näher eingezeichnet und bewegen sich in einem engen Toleranzbereich um das Soll-Maß X. In der Phase 2 findet eine erste Erwärmung und damit auch Ausdehnung des Vorrichtungskörpers statt, was zu einer Vergrößerung der Crimphöhe H führt. Die Ist-Werte l der einzelnen Crimpvorgänge tendieren auf dem Diagramm gesehen nach unten, das heißt zu einer höheren Crimphöhe H beziehungsweise einer niedrigeren Crimpkraft.

Wenn diese Ist-Werte 1 den vorgegebenen Korrekturwert Y erreichen, findet eine Neueinstellung der Crimphöhe H statt, in dem die Crimphöhe H verringert wird, das heißt, die einzelnen Crimpvorgänge wieder auf das Niveau des Soll-Maßes X gebracht werden. Der Korrekturmesswert Y stellt einen Mittelwert aus mehreren gemessenen Ist-Werten 1 dar. Dieser Korrekturmesswert Y beträgt etwa die Hälfte eines Toleranzmaßes, wie hier das Toleranzmaß X2. Dieser Vorgang für die Phase 2 kann sich mehrfach wiederholen und zwar solange bis die Crimpvorrichtung ihre Betriebstemperatur erreicht hat und eine Prozessstabilität gegeben ist, wie dieses bei der Phase 6 eingezeichnet ist. Die Erwärmung E der Crimpvorrichtung umfasst im vorliegenden Beispiel die Phasen 2 bis 5. In der Phase 6 ist die Temperaturstabilität T eingetreten. Der gesamte Produktionsablauf P umfasst folglich die Phase 1 mit etwa konstanter Temperatur der Crimpvorrichtung, die Phasen 2 bis 5 den Bereich E in dem die Erwärmung der Crimpvorrichtung sich vollzieht und die Phase 6 bei der die Crimpvorrichtung ihre Betriebstemperatur T und damit ihre Prozessstabilität erreicht hat.

In der Figur 2 ist die Einrichtung zur Presshöheneinstellung gezeigt, wie sie an einer Vorrichtung zur Durchführung des Verfahrens zum Einsatz kommt. Die Einrichtung besteht im Wesentlichen aus dem Antriebspleuel 11, dem Gesenkteil 10, dem Verstellantrieb 14 und der vergleichenden Soll-Ist-Regelung 15. Der Antriebspleuel 11 wird von dem Exzenter 30 angetrieben. Der Exzenter selbst erhält seinen Antrieb über die Welle 31. Das Gesenkteil 10 wird in der Führung 32 gehalten und ist in seiner Längsrichtung verschiebbar. Am Gesenkteil 10 ist die Werkzeugaufnahme 33 angebracht. Auf die Darstellung des darunter liegenden zweiten Werkzeugteils wird verzichtet. Die Presshöhe H ist der Abstand zwischen diesen beiden Werkzeugteilen bei geöffnetem Werkzeug. In dem Antriebspleuel 11 ist die Bohrung 17 enthalten, in welcher das Verstellglied 12 eingesetzt ist. Das Verstellglied 12 stellt gleichzeitig die Verbindung zwischen dem Antriebspleuel 11 und dem Gesenkteil 10 dar. Im Bereich der Bohrung 17 des Antriebspleuels 11, ist das Verstellglied 12 als Exzenterbolzen 18 ausgebildet. Das Verstellglied 12 ist mit dem Verstellantrieb 14 verbunden, der von dem Schrittmotor 20 angetrieben ist. Dazwischen geschaltet ist das Getriebe 21. Außerdem ist die Drehachse 22 des Exzenterbolzens 18 mit einem Ist-Wertermittler 23 verbunden, welcher den Positionswert des Exzenterbolzens 18 an den Komparator 24 übermittelt. In den Komparator 24 ist der Soll-Wert X der Crimphöhe H vom Bedienpult aus über die Leitung 26 eingegeben. Der Komparator 24 vergleicht die Ist-Werte 1, mit dem Soll-Wert X und gibt entsprechende Regelsignale über die Leitung 27 an den Schrittmotor 20. Gleichzeitig wird den Komparator 24 über die Leitung 28 der Ist-Wert 1 von der Crimpkraftüberwachung eingegeben, so dass auch die Crimpkraft für die Regelung der Einrichtung herangezogen werden kann.

## Patentansprüche

1. Crimpvorrichtung mit einer Vorrichtung zur Qualitätssicherung von Crimpverbindungen , mit einem über ein Antriebspleuel hin- und herversetzbaren, beweglichen Gesenkteil und einem feststehenden Gesenkteil und mit einer Einrichtung zur Presshöhenverstellung, wobei der Antriebspleuel (11) mit einem daran in seiner Längsrichtung verschiebbaren Gesenkteil (10) und mit einem Verstellantrieb (14) zur Feineinstellung der Presshöhe (H) versehen ist, wobei der Verstellantrieb (14) über eine vergleichende Soll-/Ist-Regelung gesteuert ist und für die Soll-/Ist-Regelung (15) ein Komparator (24) vorgesehen ist, in dem der Soll-Wert (X) aus der Bedieneinheit oder dem Crimpkraftverlauf während des Crimpprozesses gespeichert ist und wobei ein Ist-Wertermittler vorgesehen ist, **dadurch gekennzeichnet, dass** der Ist-Wert der Regelung (15) über einen am Verstellantrieb (14) angebrachten Ist-Wertermittler abgegriffen ist.

2. Crimpvorrichtung nach Anspruch 1, **dadurch gekennzeichnet, dass** der Verstellantrieb (14) aus einem Schrittmotor (20) und einem Getriebe (21) besteht.

3. Crimpvorrichtung nach Anspruche 1 oder 2, **dadurch gekennzeichnet, dass** das Verstellglied (12) ein senkrecht zur Bewegungsrichtung (16) des Antriebspleuels (11) in eine darin befindliche Bohrung (17) eingesetzter Exzenterbolzen (18) ist.

4. Crimpvorrichtung nach einem der Ansprüche 1 bis 3, **dadurch gekennzeichnet, dass** die Drehachse (22) des Exzenterbolzens (18) mit dem Ist-Wertemittler (23) der Regelung verbunden ist, welcher den Positionswert des Exzenterbolzens (18) an den Komparator (24) übermittelt.

5. Crimpvorrichtung nach einem der Ansprüche 1 bis 4, **dadurch gekennzeichnet, dass** die Verstellgenauigkeit des Exzenterbolzens (18) 0,002 mm beträgt.

## Claims

1. A crimping apparatus having an apparatus for the quality assurance of crimp connections, comprising a movable die part which can be moved back and forth by a drive crank, and a stationary die part, and comprising a device for adjusting the press height, the drive crank (11) being provided with a die part (10) that can be adjusted thereon in its longitudinal direction and with an adjustment drive (14) for the fine adjustment of the press height (H), the adjustment drive (14) being controlled by a comparing set point/actual value control system and a comparator (24) being provided for the set point/actual value control system (15), in which comparator the set point (X) from the operating unit or from the curve of the crimping force during the crimping process is stored and an actual value transmitter being provided, **characterized in that** the actual value of the control system (15) is tapped off by an actual value transmitter fitted to the adjustment drive (14).

2. A crimping apparatus according to claim 1, **characterized in that** the adjustment drive (14) comprises a stepping motor (20) and a gearbox (21).

3. A crimping apparatus according to either of claims 1 and 2, **characterized in that** the adjusting element (12) is an eccentric pin (18) inserted into a hole (17) in the drive crank (11), at right angles to the direction of movement (16) of the latter.

4. A crimping apparatus according to any one of claims 1 to 3, **characterized in that** the axis of rotation (22) of the eccentric pin (18) is connected to the actual value transmitter (23) of the control system, which transmits the position value of the eccentric pin (18) to the comparator (24).

5. A crimping apparatus according to any one of claims 1 to 4, **characterized in that** the adjustment accuracy of the eccentric pin (18) is 0.002 mm.

## Revendications

1. Appareil de sertissage pourvu d'un dispositif pour l'assurance de la qualité des connexions de sertissage, comprenant une partie de matrice mobile pouvant être amenée à effectuer un mouvement de va-et-vient par le biais d'une bielle d'entraînement et une partie de matrice fixe, et pourvu d'un dispositif pour le réglage de la hauteur de la presse, la bielle d'entraînement (11) étant pourvue d'une partie de matrice (10) pouvant se déplacer sur elle dans sa direction longitudinale et d'un entraînement réglable (14) pour le réglage de précision de la hauteur de presse (H), l'entraînement réglable (14) étant commandé par un dispositif régulateur des valeurs théoriques et réelles qui procède à des comparaisons et un comparateur (24) étant prévu pour le dispositif régulateur des valeurs théoriques et réelles (15), dans lequel la valeur théorique (X) est enregistrée à partir de l'unité de commande ou de la courbe de force de sertissage pendant le processus de sertissage et un détecteur de valeurs réelles étant prévu, **caractérisé en ce que** la valeur réelle du dispositif régulateur (15) est saisie par le biais d'un détecteur de valeurs réelles installé sur l'entraînement réglable (14).

2. Appareil de sertissage selon la revendication 1, **caractérisé en ce que** l'entraînement réglable (14) est formé d'un moteur pas à pas (20) et d'une transmission (21).

3. Appareil de sertissage selon la revendication 1 ou 2, **caractérisé en ce que** l'organe de réglage (12) est un boulon d'excentrique (18) inséré perpendiculairement à la direction de déplacement (16) de la bielle d'entraînement (11) dans un alésage (17) de cette dernière.

4. Appareil de sertissage selon l'une des revendications 1 à 3, **caractérisé en ce que** l'axe de rotation (22) du boulon d'excentrique (18) est relié au détecteur de valeurs réelles (23) du dispositif régulateur qui transmet la valeur de la position du boulon d'excentrique (18) au comparateur (24).

5. Appareil de sertissage selon l'une des revendications 1 à 4, **caractérisé en ce que** la précision de réglage du boulon d'excentrique (18) est de 0,002 mm.
